# EUROPÄISCHE PATENTSCHRIFT

(11) **EP 1 247 310 B1**
(45) Veröffentlichungstag und Bekanntmachung des Hinweises auf die Patenterteilung: **18.06.2003**
(21) Anmeldenummer: 00989808.1
(22) Anmeldetag: 28.11.2000
(51) Int. Cl.: H01Q 3/44, H01Q 9/04

(54) **FUNK-SENDE-/FUNK-EMPFANGSEINRICHTUNG MIT ABSTIMMBARER ANTENNE**
RADIO TRANSMITTER/RADIO RECEIVER UNIT COMPRISING A TUNEABLE ANTENNA
UNITE D'EMISSION/DE RECEPTION RADIO A ANTENNE ACCORDABLE

(30) Priorität: 13.12.1999 DE 19959983
(43) Veröffentlichungstag der Anmeldung: 09.10.2002
(73) Patentinhaber: SIEMENS AKTIENGESELLSCHAFT, 80333 München (DE)
(72) Erfinder: LUNGWITZ, Matthias, 46397 Bocholt (DE)
(86) Internationale Anmeldenummer: DE0004225
(87) Internationale Veröffentlichungsnummer: WO01045203

(56) Entgegenhaltungen:
- WO-A-00/65685
- WO-A-01/18907
- WO-A-99/35705
- DE-A- 4 025 766
- US-A- 3 500 418
- PATENT ABSTRACTS OF JAPAN vol. 010, no. 376 (E-464), 13. Dezember 1986 (1986-12-13) & JP 61 169003 A (MITSUBISHI ELECTRIC CORP), 30. Juli 1986 (1986-07-30)
- ROSTBAKKEN O ET AL: "AN ADAPTIVE MICROSTRIP PATCH ANTENNA FOR USE IN PORTABLE TRANSCEIVERS" IEEE VEHICULAR TECHNOLOGY CONFERENCE,US,NEW YORK, IEEE, Bd. CONF. 46, 28. April 1996 (1996-04-28), Seiten 339-343, XP000594307 ISBN: 0-7803-3158-3

## Beschreibung

Die Erfindung betrifft eine Funk-Sende-/Funk-Empfangseinrichtung mit abstimmbarer Antenne nach dem Oberbegriff des Anspruchs 1.

In Funk-Kommunikationssystemen werden Nachrichten (beispielsweise Sprache, Bildinformation oder andere Daten) mit Hilfe von elektromagnetischen Wellen übertragen. Das Abstrahlen der elektromagnetischen Wellen erfolgt durch Antennen, wobei die Trägerfrequenzen, in dem für das jeweilige System vorgesehenen Frequenzband liegen.

Neben der Forderung, daß bei mobilen Funk-Sende-/Funk-Empfangseinrichtungen die Abmessungen der Antenne zu begrenzen sind, besteht auch in zunehmendem Maße die Forderung nach der Sende-/Empfangsfähigkeit in unterschiedlichen Frequenzbereichen. Aus diesem Grunde werden Antennen benötigt, die in mehreren Frequenzbereichen nutzbar sind.

Mit herkömmlichen Antennen, beispielsweise stabförmigen Antennen, die insbesondere in Mobilteilen eingesetzt werden, kann die geforderte Abdeckung eines möglichst großen Frequenzbereiches bzw. mehrerer Frequenzbänder nicht gewährleistet werden, daß die Impedanz und Antennengewinn der Antenne in Abhängigkeit der Frequenz stark variiert, so daß ein Einsatz der Antenne in bestimmten Frequenzbereichen nicht möglich ist.

Daher sind zur Lösung dieses Problems bisher Antennensysteme im Einsatz, die aus mehreren Antennen bestehen, von denen jeweils eine einen bestimmten Frequenzbereich abdeckt.

Nachteilig bei derartigen Antennensystemen ist einerseits der erhöhte Platzbedarf sowie anderseits eine suboptimale Anpassung der Antennen an die einzelnen Frequenzen aus dem jeweiligen Frequenzband.

Aus der DE19943118 A1 bzw. WO 01/18107 A1 sowie der DE19919107 A1 bzw. WO 00/65 685 A1 sind jeweils abstimmbare Antennen bekannt, wobei die Abstimmung der Antenne abhängig von mindestens einer eine Funktion der Sende/Empfangsqualität der Funk-Sende-/Funk-Empfangseinrichtung (SE) darstellenden Größe mit Hilfe von Verstellmitteln durchgeführt wird.

Nachteilig bei derartigen Systemen ist die Abnutzung mechanisch belasteter beweglicher Bauelemente (Verstellmittel) und die damit verbundene erhöhte Ausfallwahrscheinlichkeit.

Aus der DE 40 25 766 A1 ist eine elektronische steuerbare Antenne mit einer Dünnschichtstruktur bekannt, bei der zwischen einer Grundplatte und einer Leiterplatte ein Isoliermaterial welches beispielsweise ein Flüssigkeitskristall-Dielektrikum, welches in einem Kunststoff gelagert ist, eingeschlossen ist, wobei die relative dielektrische Konstante und/oder Permeabilität im Bereich hoher Frequenzen in Übereinstimmung mit einem angelegten elektromagnetischen Feld verändert werden können und wobei die dielektrische Konstant und/oder Permeabilität durch ein Gleichspannungs- oder niederfrequentes elektromagnetische Wellen derart verändert wird, dass eine Impedanzanpassung und eine Resonanzfrequenz der Antenne optimierbar sind.

Die der Erfindung zugrunde liegende Aufgabe ist es, eine Funk-Sende-/Funk-Empfangseinrichtung derart auszugestalten, daß sie, bei Abdeckung eines großen Frequenzbereiches, einen nahezu gleichbleibenden stabilen Antennengewinn gewährleistet.

Diese Aufgabe wird durch Merkmale des Patentanspruches 1 gelöst.

Die erfindungsgemäße Funk-Sende-/Funk-Empfangseinrichtung gemäß Anspruch 1 weist einen ersten elektrisch wirksamen Antennenkörper auf, in dessen Nahbereich ein dielektrischer Körper angeordnet ist, wobei Nahbereich bedeutet, daß der dielektrischen Körper zum Antennenkörper im Bezug auf Wellenlängen aus einem für die mobile Funk-Sende-/Funk-Empfangseinrichtung zulässigen Wellenlängenbereich einen Abstand derart aufweist, daß sich die durch den Abstand ergebende Phasenlaufzeiten keine gegenüber der gewünschten Abstrahlcharakteristik geänderte Abstrahlcharakteristiken erzeugen. Der dielektrische Körper ist derart ausgestaltet, daß seine Dielektrizität aufgrund mindestens eines Steuersignales, das von einer Regeleinrichtung als Ausgangssignal erzeugt wird, geändert werden kann. Das Steuersignal wird von der Regeleinrichtung solange erzeugt, bis sich durch die Ausgestaltung dies dielektrischen Körpers eine Dielektrizität des dielektrischen Körpers einstellt, der einen optimalen Wert mindestens einer physikalischen, eine Funktion der Sende-/Empfangsqualität der Funk-Sende-/Funk-Empfangseinrichtung darstellenden, Größe gewährleistet, die von Erfassungsmitteln erfaßt und an die Regeleinrichtung, als Eingangssignal, weitergeleitet wird, wobei ein optimaler Wert, der insbesondere durch die Dimensionierung der elektronischen Bauelemente der Funk-Sende-/Funk-Empfangseinrichtung vorgegeben bzw. begrenzt sein kann, dann gegeben ist, wenn der Wert der physikalischen eine Funktion der Sende-/Empfangsqualität der Funk-Sende-/Funk-Empfangseinrichtung darstellenden Größe den Rückschluß zuläßt, daß die Sende-/Empfangsqualität- insbesondere im Rahmen der durch die Dimensionierung gegebenen Möglichkeit - maximal ist.

Ein wesentlicher Vorteil der erfindungsgemäßen mobilen FunkSender-/Empfangseinrichtung ist ein weitgehend stabiler Antennengewinn in einem großen Frequenzbereich, der durch die Regelung auf einen optimalen Wert der die Empfangsqualität darstellenden Größe(n) mittels Variation der Dielektrizität des dielektrischen Körpers im Nahbereich, d.h. in unmittelbarer Nähe, des Antennenkörpers erzielt wird, wobei weder die Antenne (der Antennenkörper) noch der dielektrische Körper bewegt werden müssen, was benötigten Raum sowie Hersteilungskosten reduziert.

Ein weiterer wesentlicher Vorteil der mobilen Funk-Sende-/Empfangsantenne gemäß Anspruch 1 ist die kostengünstige Realisierung des dielektrischen Körpers mit veränderbarer Dielektrizität, da ferromagnetische Domänen eine Änderung der Dielektrizität des mit ihnen behafteten dielektrischen Körpers durch ein äußeres Gleichspannungsfeld erfahren, welches unter Verwendung der ersten Schicht als einen elektrischen Pol und des ersten elektrischen Antennenkörpers als zweiten elektrischen Pol nur durch Anlegen einer Gleichspannung erzeugt werden kann, so daß nur ein Steuersignal erforderlich ist.

Die Weiterbildung gemäß Anspruch 2 ermöglicht zum einen den Schutz der ersten Schicht vor äußeren Einflüssen, sie kann aber auch insbesondere, wenn es sich bei der ersten Schicht um einen Elektrolyten handelt, die erste Schicht fixieren. Ein wesentlicher Vorteil der Weiterbildung nach Anspruch 4 ist die hohe Dielektrizitätszahl, die Keramik aufweist, da der Frequenzbereich, in der die Antenne durchgestimmt und damit verwendet werden kann, proportional mit der Höhe der Dielektrizitätszahl des verwendeten Hohlkörpers wächst und die Anschaffungskosten gering sind, da Keramikkörper, insbesondere mit ferromagnetischen Domänen versehene, in hoher Zahl produziert werden, beispielsweise als Körper für Resonatoren und Kondensatoren.

Ein wesentlicher Vorteil der Weiterbildung nach Anspruch 3 ist das Minimieren von ungerichteten äußeren Einflüssen, da sich diese stärker auswirken je größer die elektrisch wirksame Antennenlänge einer Antenne ist.

Wesentlicher Vorteil der Weiterbildung gemäß Anspruch 4 ist das Minimieren einer gerichteten elektrischen Beeinflussung der Antenne durch den Benutzer, insbesondere seines Kopfes und seiner Hände, der Funk-Sende-/Funk-Empfangseinrichtung und umgekehrt.

Wesentliche Vorteile der Weiterbildung gemäß Anspruch 5 sind Flexibilität und Aktualisierungsmöglichkeit der Umsetzung der Regelung, die durch den Einsatz von (Regelsoftware-)Software ermöglicht wird sowie die Möglichkeit, bereits vorhandene Prozessoren für die Steuerung der erfindungsgemäßen mobilen Funk-Sende-/Funk-Empfangseinrichtung durch den Einsatz von zusätzlicher bzw. Anpassung der vorhandenen Software zu nutzen.

Wesentliche Vorteile der Weiterbildung nach Anspruch 6 sind die einfache und günstige Realisierung der Regeleinheit sowie die Möglichkeit, dieses Schaltwerk als integrierte Schaltung in einen Erweiterungsbaustein zu implementieren.

Durch die Weiterbildung gemäß Anspruch 7 wird ein gesendetes bzw. empfangenes Signal weitestgehend von störenden Einflüssen durch das Steuersignal U_{ST} geschützt.

Der wesentliche Vorteil der Weiterbildung nach Anspruch 8, ist der damit mögliche Einsatz der mobilen Funk-Sende-/Funk-Empfangseinrichtung in einem Frequenzbereich, in dem das Verhältnis der höchsten zur niedrigsten Frequenz mindesten 1,5 Oktaven beträgt.

Das Erfassen der vorlaufenden Sendeleistung bzw. rücklaufenden Sendeleistung gemäß Anspruch 9 als physikalische eine Funktion der Sende-/Empfangsqualität der Funk-Sende-/Funk-Empfangseinrichtung darstellende Größe ermöglicht eine Einfache Realisierung der Regelung (Anpassung) der Antenne, da dazu in der Funk-Sende-/Funk-Empfangseinrichtung bereits vorhandene Mittel genutzt werden können.

Die Weiterbildung gemäß Anspruch 10 realisiert einen Filter, beispielsweise einen Helixfilter, der ein Abstimmen einer Antenne innerhalb eines großen Frequenzbereichs ermöglicht, ohne den Aufbau der Antenne verändern zu müssen.

Ausführungsbeispiele der Erfindung werden anhand der FIGUREN 1 bis 2 erläutert. Dabei zeigen:
- FIGUR 1: Mobile Funk-Sende-/Funk-Empfangseinrichtung mit Stabantenne, bei der ein als Stab ausgestalteter dielektrischer Körper parallel zur Antenne angeordnet wird, die Dielektrizität des dielektrischen Körpers durch eine über eine Schaltung der Stabantenne zugeführte Gleichspannung variiert werden kann.
- FIGUR 2: Mobile Funk-Sende-/Funk-Empfangseinrichtung mit Stabantenne, die von einem als Hohlzylinder ausgestalteten dielektrischen Körper umschlossen wird (in Schnittdarstellung), wobei die Dielektrizität des dielektrischen Körpers durch eine über eine Schaltung der Stabantenne zugeführte Gleichspannung variiert werden kann.

FIGUR 1 zeigt eine mobile Funk-Sende-/Funk-Empfangseinrichtung SE mit einer als Stabantenne SA ausgebildete Sende/Empfangsantenne, wobei eine maximale funktechnisch wirksame Antennenlänge lₘₐₓ durch die Länge Stabantenne SA bestimmt ist.

Parallel zur Längsachse der Stabantenne SA ist ein als Stab SB ausgestalteter dielektrischer Körper DK angeordnet. Der Abstand des Stabes SB sollte im Bezug auf die Wellenlänge keinen zu großen Abstand haben, da durch die sonst auftretenden unterschiedlichen Phasenlaufzeiten sich eine andere Abstrahlcharakteristik gegenüber der für Stabantennen (Monopolantennen) üblichen Abstrahlcharakteristik ergibt.

Die für die Funk-Sende-/Funk-Empfangseinrichtung zulässigen Wellenlängen ergeben sich dabei (über die bekannte Frequenz-Wellenlänge-Lichtgeschwindigkeitsbeziehung) aus in dem durch die Antenne SA abzudeckenden Frequenzbereich enthaltenen Frequenzen.

Alternativ kann der dielektrische Körper DK eine beliebige andere geometrische Form aufweisen. Wesentlich ist nur, daß sich der dielektrische Körper DK im Nahfeld der Antenne befindet, wobei die Antenne dadurch verstimmt wird, daß die Dielektrizitätszahl des dielektrischen Körpers DK variiert wird, so daß sie auf die aktuelle Frequenz abgestimmt ist.

Wie die geometrische Form zu wählen ist, hängt insbesondere von der Antenne bzw. deren Form ab und kann beispielsweise durch Simulation oder durch Versuchsaufbauten bestimmt werden.

Der abgedeckte Frequenzbereich ist um so größer, je größer das Intervall der einstellbaren Dielektrizität des dielektrischen Körpers DK ist, wobei der dielektrische Körper DK im Ruhezustand - d.h. es liegt kein Gleichspannungsfeld an - eine sehr hohe Dielektrizitätskonstante (vorzugsweise εᵣ ca. 200) aufweisen muß, was insbesondere durch den Einsatz eines dielektrischen Körpers DK mit hoher Dielektrizitätszahl und/oder durch Vergrößerung des Volumens des einzusetzenden dielektrischen Körpers DK gewährleistet werden kann.

Daher ist der dielektrische Körper DK beispielweise aus Keramik zu fertigen, da Keramiken, insbesondere welche mit ferromagnetischen Domänen, mit einer erforderlichen hohen Dielektrizitätszahl von beispielsweise εᵣ ca. 200 hergestellt werden können.

Der dielektrische Stab SB ist aus Keramik gefertigt und weist sog. ferromagnetische Domänen auf, d.h. die Keramik ist derart ausgestaltet, daß sie Bereiche mit atomaren magnetischen Dipolen aufweist, die spontan oder durch äußeren elektrischen Einfluß, überwiegend parallel ausgerichtet sein können, so daß magnetische Domänen entstehen. Da ferromagnetische Domänen für elektrische Einflüsse empfänglich sind, hat ein anliegendes Gleichspannungsfeld einen Einfluß auf die Dielektrizität des dielektrischen Stabes SB. Um den dielektrischen Stab SB mit den ferromagentischen Domänen einem Gleichspannungsfeld aussetzen zu können, ist der dielektrische Stab SB mit einer elektrisch leitenden ersten Schicht S1 überzogen, die jedoch ein elektrisches Wechselfeld, beispielsweise Abstrahlung der Antenne, nicht beeinflußt. Als Material für die erste Schicht S1 wäre daher beispielsweise ein Elektrolyt oder das Material Graphit denkbar.

Das zum Beeinflussen der Dielektrizität notwendige Gleichspannungsfeld wird durch Anlegen einer Gleichspannung U_{ST} an die Stabantenne SA derart erzielt, daß die Stabantenne SA ein Pol des elektrischen Gleichspannungsfeldes bildet und die erste Schicht S1 den zweiten Pol - Gegenpol - des elektrischen Gleichspannungsfeldes bildet, wobei die erste Schicht S1 über einen hochohmigen Widerstand R1 - Widerstandswert der sehr viel größer als 50 Ω - mit einem elektrischen Nullpotential - Masse - verbunden ist.

Der hohe erste Widerstand gewährleistet, daß Sende-/Empfangssignale über die Stabantenne SA, trotz des mit einem leitfähigen Material umhüllten dielektrischen Körpers, der sich im Nahfeld der Stabantennne SA befindet, ungehindert gesendet bzw. empfangen werden können.

Das Anlegen der Spannung U_{ST} kann beispielsweise gemeinsam über einen HF-Anschluß, der für das Weiterleiten eines HF-Signals notwendig ist, erfolgen, wobei zur Entkopplung zwischen HF-Anschluß und einem Anschluß für die Gleichspannung U_{ST} eine Schaltung EN, beispielsweise eine Reihenschaltung aus einem zweiten Widerstand R2 und einer ersten Spule SP1 vorgesehen ist.

Eine zweite Schicht S2 schützt die erste Schicht S1, insbesondere vor äußeren Einflüssen, ist aber, vor allem wenn das Material der ersten Schicht ein Elektrolyt ist, auch eine Vorrichtung, die das Dringen dieses Materials nach Außen verhindert.

Die zweite Schicht S2 sollte eine sehr kleine Dielektrizitätskonstante aufweisen, der ein dielektrisch zumindest nahezu neutrales Verhalten aufweist.

Die Gleichspannung U_{ST} ist ein am Ausgang einer Regeleinheit (Mikroprozessor) µP anliegendes Signal (Steuersignal), deren Betrag, Vorzeichen und/oder Signaldauer von an der Regeleinheit µP anliegenden Eingangsgröße EQ abhängig ist.

Die Regeleinheit µP steuert bzw. variiert die Dielektrizität durch die Gleichspannung U_{ST} solange, bis eine physikalische die Empfangsqualität der Funk-Sende-/Funk-Empfangseinrichtung SE darstellende Eingangsgröße EQ einen Idealwert (Optimum) erreicht hat.

Dazu wird die Gleichspannung U_{ST} über Mittel zum Entkoppeln EN an die Stabantenne herangeführt, so daß eine elektrische Ladung auf der Oberfläche der Stabantenne gespeichert wird und mit der mit dem Nullpotential verbundenen ersten Schicht, als Gegenpol, ein Gleichspannungsfeld erzeugt, daß die Dielektrizität des dielektrischen Körpers verändert.

Die Oberfläche der Stabantenne SA muß daher auch so dimensioniert sein, daß eine für die Erzeugung des Gleichspannungsfeldes notwendige elektrische Ladung gespeichert werden kann. Die Dimensionierung der einzelnen physikalischen Größen (Dilektrizität im Ruhezustand, Oberfläche der Antenne etc.) der Schaltung kann beispielsweise mittels Schaltungsimulation ermittelt und nach Einsatz eines Prototyps optimiert werden.

Dabei wird zunächst eine Gleichspannung U_{ST} erzeugt, die einen vorbestimmten Wert der einzustellenden Dielektrizität (Defaultwert) erzeugtund dieser Wert stetig erhöht, so daß sich die Dielektrizität ebenfalls stetig ändert. Ergibt die Auswertung, daß sich die Eingangsgröße EQ vom Idealwert entfernt, wird der Gleichspannungswert U_{ST}, bis die Eingangsgröße EQ den Idealwert erreicht hat.

Alternativ ist es möglich die Regelung zusätzlich von einem Definierten Startwert der Gelichspannung , beispielsweise Null Volt, beginnen zu lassen.

Die ggf. aufbereitete Eingangsgröße EQ erhält die Regeleinheit µP von Mitteln EFM zur Erfassung von physikalischen vom Überlappungsmaß M abhängigen Eingangsgrößen EQ, die von diesen Mitteln ggf. in eine für die Regeleinheit µP notwendige Form transformiert werden.

Alternativ erfassen die Mittel EFM auch mehrere physikalische Eingangsgrößen EQ und bereiten diese ggf. auf, bevor sie an die Regeleinheit µP weitergeleitet werden, wobei die Regeleinheit µP entsprechend mehrere Eingangsgrößen auf das Erreichen eines Idealwertes überprüfen.

In FIGUR 2 ist eine mobile Funk-Sende-/Funk-Empfangseinrichtung SE mit einer als Stabantenne SA ausgebildete Sende/Empfangsantenne, wobei eine maximale funktechnisch wirksame Antennenlänge lₘₐₓ durch die Länge Stabantenne SA bestimmt ist.

Symmetrisch zur Längsachse der Stabantenne SA ist ein als Hohlkörper ausgestalteter dielektrischer Körper HK derart angeordnet, daß sich die Längsachse der Stabantenne SA mit der Längsachse des dielektrischen Hohlkörpers HK deckt. Der Durchmesser des Hohlkörpers HK sollte so gewählt sein, daß die Seitenwände des Hohlkörpers im Bezug auf die Wellenlänge keinen zu großen Abstand haben, da durch die sonst auftretenden unterschiedlichen Phasenlaufzeiten sich eine andere Abstrahlcharakteristik gegenüber der für Stabantennen (Monopolantennen) üblichen Abstrahlcharakteristik ergibt.

Der Hohlkörper weist wie das in dem in Figur 1 beschriebene Ausführungsbeispiel ferromagnetische Domänen auf und ist ebenfalls mit einer ersten Schicht S1 und einer zweiten Schicht S2 überzogen.

Für den Hohlkörper HK gelten daher die gleichen zum dielektrischen Körper aus Figur 1 gemachten Ausführungen, wobei dies auch für die Anschlüsse HF und Einrichtung zum Entkoppeln EN gilt.

Lediglich die Regelung die zur Änderung der Dielektriziät des Hohlkörpers HK aufgrund einer Gleichspannung U_{ST} führt unterscheidet sich von der in Figur 1 beschriebenen und wird ausführlicher diskutiert.

Diese Spannung U_{ST} ist ein am Ausgang einer Regeleinheit (Mikroprozessor) µP anliegendes Signal (Steuersignal), deren Betrag, Vorzeichen und/oder Signaldauer von an der Regeleinheit µP anliegenden Eingangsgröße EQ abhängig ist.

Die Eingangsgröße EQ wird von vorgesehenen Erfassungsmitteln ermittelt.

Diese Erfassungsmittel EFM können derart ausgestaltet sein, daß sie einen Richtkoppler RK aufweisen, der aus einem Sendesignal eine vorlaufende Sendeleistung und eine rücklaufende Sendeleistung auskoppelt (diese Ausgestaltung der Erfassungsmittel kann auch bei der in Figur 1 beschriebenen Ausführung der Erfindung vorgenommen werden).

Die vorlaufende Sendeleistung wird dann zunächst von einem ersten Gleichrichter gleichgerichtet und die gleichgerichtete vorlaufende Sendeleistung wird anschließend von einem ersten Analog/Digitalwandler in ein erstes digitales Signal gewandelt. Die rücklaufende Sendeleistung wird von einem zweiten Gleichrichter gleichgerichtet und die gleichgerichtete rücklaufende Sendeleistung anschließend von einem zweiten Analog/Digitalwandler in ein zweites digitales Signal gewandelt.

Die digitalen Signale liegen als Eingangssignal an der Regeleinheit µP an, wobei die Regeleinheit µP beispielsweise als (Mikro-)Prozessor mit zugehöriger Software ausgebildet ist. Der Prozessor µP überprüft bei den anliegenden digitalen Signalen, ob die Signale jeweils einen Idealwert - keine rücklaufende Sendeleistung bzw. minimale rücklaufende Sendeleistung und maximale vorlaufende Sendeleistung - erreicht haben.

Trifft dies zu, wird das aktuelle Steuersignal U_{ST} bzw. das Gleichspannungsfeldkonstant gehalten.

Trifft dies nicht zu, wird vom Prozessor µP zunächst der Wert der aktuellen Gleichspannung U_{ST} beispielsweise stetig erhöht, so daß sich die Dielektrizität desden Hohlkörpers, insbesondere ausgehend von dem Defaultwert, verändert werden. Die durch diesen Vorgang geänderten Eingangsignale - vor- und rücklaufende Sendeleistung - , die am Prozessor anliegen, überprüft der Prozessor im Hinblick auf die zu erreichenden Idealwerte. Haben sich die Werte der Signale - vor- und rücklaufende Sendeleistung - im Hinblick auf Erreichen der Idealwerte verschlechtert, so wird der Wert der Gleichspannung U_{ST}, beispielsweise stetig reduziert,. Dies kann sogar bis zur Umkehrung des Vorzeichens des Signals U_{ST} führen.

Die Gleichspannung U_{ST} wird im Anschluß an die Ermittlung der korrekten Richtung solange erzeugt, bis die durch das aus der Gleichspannung U_{ST} resultierende Gleichspannungsfeld veränderte Dielektrizität gewährleistet, daß vor- und rücklaufende Sendeleistung ihre Idealwerte erreicht haben.

Alternativ kann für diesen Regelkreis auch nur eine der beiden Größen - vorlaufende Sendeleistung oder rücklaufende Sendeleistung P_{R} - als Regelgröße verwendet werden, d.h. von den Mitteln EFM erfaßt und vom Prozessor µP auf Erreichen der Idealwerte - minimale bzw. keine rücklaufende Sendeleistung oder maximal vorlaufende Sendeleistung - überprüft werden.

Als Alternative zum Einsatz eines zusätzlichen Prozessors µP wäre es denkbar, daß bereits vorhandene Prozessoren durch eine geeignete Steuersoftware aufgerüstet werden, um diese Regelung durchführen zu können.

Bei Einsatz eines zusätzlichen Prozessors µP wäre auch eine Integration der Mittel EFM in den Prozessor µP denkbar.

Vorstehend sind mobile Funk-Sende-/Funk-Empfangseinrichtungen beschrieben worden, insbesondere weil bei mobilen Funk-Sende/Funk-Empfangseinrichtungen die Erfindung, insbesondere durch Gewichtsreduzierung, Raumeinsparung etc. besonders vorteilhaft eingesetzt ist, jedoch ist die Erfindung nicht allein bei mobilen Funk-Sende-/Funk-Empfangseinrichtungen von Vorteil sondern auch bei Funk-Sende-/Funk-Empfangseinrichtungen.

## Patentansprüche

1. Funk-Sende-/Funk-Empfangseinrichtung (SE) mit
a) einem elektrisch wirksamen Antennenkörper (SA), in dessen Nahfeld ein dielektrischer Körper (DK) angeordnet ist, wobei der dielektrischer Körper derart ausgestaltet ist, daß die Dielektrizität des dielektrischen Körpers durch mindestens ein Steuersignal (U_{ST}) variierbar ist, sowie mit
b) Mitteln (EFM) zum Erfassen von mindestens einer physikalischen, eine Funktion der Sende-/Empfangsqualität der Funk-Sende-/Funk-Empfangseinrichtung (SE) darstellenden Größe (EQ), wobei die Erfassungsmittel (EFM) mit einer Regeleinrichtung (µP) derart verbunden sind, daß die physikalische, eine Funktion der Sende-/Empfangsqualität der Funk-Sende-/Funk-Empfangseinrichtung (SE) darstellende Größe (EQ) als Eingangsgröße (EQ') der Regeleinrichtung (µP) zugeführt wird und wobei die mit den Erfassungsmitteln (EFM) verbundene Regeleinrichtung (µP) in Abhängigkeit von der Eingangsgröße (EQ') bzw. von den Eingangsgrößen (EQ') die Dielektrizität mittels des Steuersignales (U_{ST}) solange steuert, bis ein optimaler Wert der physikalischen, eine Funktion der Sende-/Empfangsqualität der Funk-Sende-/Funk-Empfangseinrichtung (SE) darstellenden Größe (EQ) gewährleistet ist, **dadurch gekennzeichnet, daß**
c) der dielektrische Körper (DK) ferromagnetische Domänen aufweist,
d) der dielektrische Körper (DK) zumindest teilweise mit einer ersten Schicht (S1) derart überzogen ist, daß die Dielektrizität des dielektrischen Körpers gegenüber elektrischen Wechselfeldern resistent ist und von elektrischen Gleichspannungsfeldern beeinflussbar ist, wobei der dielektrische Körper aus Keramik ausgebildet ist.

2. Funk-Sende-/Funk-Empfangseinrichtung (SE) nach Anspruch 1, **dadurch gekennzeichnet, daß**
der dielektrische Körper mit einer zweiten Schicht (S2) derart überzogen ist, daß die zweite Schicht (S2) die erste Schicht (S1) vor äußeren mechanischen Eiflüssen schützt und/oder die erste Schicht (S1) fixiert.

3. Funk-Sende-/Funk-Empfangseinrichtung (SE) nach einem der vorhergehenden Ansprüche , **dadurch gekennzeichnet, daß**
a) der elektrisch wirksame Antennenkörper (SA) als Stabantenne (SA) ausgestaltet ist,
b) der dielektrische Körper als Hohlkörper (HK) ausgestaltet ist,
c) der dielektrische Körper entlang der Längsachse der Stabantenne (SA) die Stabantenne (SA) zumindest teilweise umhüllt.

4. Funk-Sende-/Funk-Empfangseinrichtung (SE) nach einem der Ansprüch 1 bis 3,
**dadurch gekennzeichnet, daß**
a) der elektrisch wirksame Antennenkörper (SA) als Stabantenne (SA) ausgestaltet ist,
b) der dielektrische Körper als Stab (SB) ausgestaltet ist,
c) der Stab (SB) parallel auf einer Längsseite der Stabantenne (SA) parallel zur Stabantenne (SA) angeordnet ist.

5. Funk-Sende-/Funk-Empfangseinrichtung (SE) nach einem der vorhergehenden Ansprüche,
**dadurch gekennzeichnet, daß**
die Regeleinrichtung (µP) ein Prozessor mit einer für die Erzeugung des Steuersignals (U_{ST}) bzw. der Steuersignale (U_{ST}) ausgestalteten Software ist.

6. Funk-Sende-/Funk-Empfangseinrichtung (SE) nach einem der Ansprüche 1 bis 5,
**dadurch gekennzeichnet, daß**
die Regeleinrichtung (µP) als Schaltwerk ausgestaltet ist.

7. Funk-Sende-/Funk-Empfangseinrichtung (SE) nach einem der vorhergehenden Ansprüche,
**dadurch gekennzeichnet, daß**
a) zwischen einem Anschluß für das Steuersignal (U_{ST}) und dem elektrisch wirksamen Antennenkörper (SA) Entkopplungsmittel (EN) angeordnet sind,
b) die Entkopplungsmittel (EN) derart ausgestaltet sind, daß ein hochfrequentes Signal, das von dem ersten elektrisch wirksamen Antennenkörper (SA) empfangen oder gesendet wird, von dem Steuersignal (U_{ST}) entkoppelt ist.

8. Funk-Sende-/Funk-Empfangseinrichtung (SE) nach einem der vorhergehenden Ansprüche,
**dadurch gekennzeichnet, daß**
die Regeleinrichtung (µP) derart ausgestaltet ist, daß sie zu Beginn der Einstellung als Ausgangswert stets einen festgelegten Wert der Dielektrizitätszahl des dielektrischen Körpers einstellt.

9. Funk-Sende-/Funk-Empfangseinrichtung (SE) nach einem der vorhergehenden Ansprüche,
**dadurch gekennzeichnet, daß**
die Erfassungsmittel (EFM) derart ausgestaltet sind, daß sie eine vorlaufende Sendeleistung und/oder rücklaufende Sendeleistung eines Sendesignals erfassen.

10. Funk-Sende-/Funk-Empfangseinrichtung (SE) nach einem der vorhergehenden Ansprüche,
**dadurch gekennzeichnet, daß**
a) im Nahfeld des elektrisch wirksamen Antennenkörpers (SA) ein weiterer elektrisch wirksamer Antennenkörper angeordnet ist,
b) der dielektrische Körper im Nahfeld des elektrisch wirksamen Antennenkörpers (SA) und im Nahfeld des weiteren elektrisch wirksamen Antennenkörpers angeordnet ist,
c) das die Regeleinrichtung (µP), die Erfassungsmittel (EFQ) und die Entkopplungsmittel (EN) derart ausgestaltet sind, daß der elektrisch wirksame Anterinenkörper, der weitere elektrisch wirksame Antennenkörper und der dielektrische Körper ein abstimmbares Filter realisieren.

## Claims

1. Radio transmitting/radio receiving device (SE) having
a) an electrically acting antenna body (SA) in whose near field a dielectric body (DK) is arranged, with the dielectric body being designed such that the dielectric constant of the dielectric body can be varied by means of at least one control signal (U_{ST}), and having
b) Means (EFM) for detecting at least one physical variable (EQ), which presents a function of the transmission/reception quality of the radio transmitting/radio receiving device (SE), with the detection means (EFM) being connected to a control device (µP) such that the physical variable (EQ) which represents a function of the transmission/reception quality of the radio transmitting/radio receiving device (SE) is supplied as an input variable (EQ') to the control device (µP), and with the control device (µP) which is connected to the detection means (EFM) controlling the dielectric constant by means of control signal (U_{ST}) as a function of the input variable (EQ') or of the input variables (EQ') until an optimum value is ensured for physical variable (EQ) which represents a function of the transmission/reception quality of the radio transmitting/radio receiving device (SE),
**characterized in that**
c) the dielectric body (DK) has ferromagnetic domains, and
d) the dielectric body (DK) is at least partially coated with a first layer (S1), such that the dielectric constant of the dielectric body is resistant to electrical alternating fields and can be influenced by electrical DC voltage fields, with the dielectric body being formed from ceramic.

2. Radio transmitting/radio receiving device (SE) according to Claim 1, **characterized in that**
the dielectric body is coated with a second layer (S2) such that the second layer (S2) protects the first layer (S1) against external mechanical influences, and/or fixes the first layer (S1).

3. Radio transmitting/radio receiving device (SE) according to one of the preceding claims, **characterized in that**
a) the electrically acting antenna body (SA) is in the form of a rod antenna (SA),
b) the dielectric body is in the form of a hollow body (HK), and
c) the dielectric body at least partially sheaths the rod antenna (SA) along the longitudinal axis of the rod antenna (SA).

4. Radio transmitting/radio receiving device (SE) according to one of Claims 1 to 3,
**characterized in that**
a) the electrically acting antenna body (SA) is in the form of a rod antenna (SA),
b) the dielectric body is in the form of a rod (SB), and
c) the rod (SB) is arranged parallel to the rod antenna (SA) on one longitudinal side of the rod antenna (SA).

5. Radio transmitting/radio receiving device (SE) according to one of the preceding claims,
**characterized in that**
the control device (µP) is a processor having software which is designed for producing the control signal (U_{ST}) or the control signals (U_{ST}).

6. Radio transmitting/radio receiving device (SE) according to one of Claims 1 to 5,
**characterized in that**
the control device (µP) is in the form of a switching mechanism.

7. Radio transmitting/radio receiving device (SE) according to one of the preceding claims,
**characterized in that**
a) decoupling means (EN) are arranged between a connection for the control signal (U_{ST}) and the electrically acting antenna body (SA), and
b) the decoupling means (EN) are designed such that a radio-frequency signal which is received or transmitted by the first electrically acting antenna body (SA) is decoupled from the control signal (U_{ST}).

8. Radio transmitting/radio receiving device (SE) according to one of the preceding claims,
**characterized in that**
the control device (µP) is designed such that it always sets a fixed value for the dielectric constant of the dielectric body as an initial value at the start of the adjustment process.

9. Radio transmitting/radio receiving device (SE) according to one of the preceding claims,
**characterized in that**
the detection means (EFM) are designed such that they detect a leading transmission path and/or a trailing transmission path of a transmission signal.

10. Radio transmitting/radio receiving device (SE) according to one of the preceding claims,
**characterized in that**
a) a further electrically acting antenna body is arranged in the near field of the electrically acting antenna body (SA),
b) the dielectric body is arranged in the near field of the electrically acting antenna body (SA) and in the near field of the further electrically acting antenna body,
c) the control device (µP), the detection means (EFQ) and the decoupling means (EN) are designed such that the electrically acting antenna body, the further electrically acting antenna body and the dielectric body provide a tuneable filter.

## Revendications

1. Unité d'émission / de réception radio (SE) comprenant
a) un corps d'antenne (SA) électriquement actif, dans le champ proche duquel se trouve un corps diélectrique (DK), ledit corps diélectrique étant réalisé de manière que la diélectricité dudit corps diélectrique peut être modifiée par au moins un signal de réglage (U_{ST}) et
b) des moyens (EFM) pour saisir au moins une grandeur physique (EQ) représentant une fonction de la qualité d'émission / de réception de l'unité d'émission/de réception radio (SE), lesdits moyens de saisie (EFM) étant reliés à une unité de réglage µP de manière que la grandeur physique (EQ) représentant une fonction de la qualité d'émission/de réception de l'unité d'émission / de réception radio (SE) est amenée à l'unité de réglage µP en tant que grandeur d'entrée (EQ') et l'unité de réglage µP reliée aux moyens de saisie (EFM) réglant la diélectricité à l'aide du signal de réglage (U_{ST}) et en dépendance de la grandeur d'entrée (EQ') respectivement des grandeurs d'entrée (EQ') jusqu'à ce que soit assurée une valeur optimale de la grandeur physique (EQ) représentant une fonction de la qualité d'émission/de réception de l'unité d'émission / de réception radio (SE), **caractérisée en ce que**
c) le corps diélectrique (DK) présente des domaines ferromagnétiques et
d) le corps diélectrique (DK) est au moins partiellement recouvert d'une première couche (S1) de manière que la diélectricité dudit corps diélectrique soit résistante par rapport à des champs électriques alternatifs et puisse être influencée par des champs électriques de tension continue, le corps diélectrique étant réalisé en céramique.

2. Unité d'émission / de réception radio (SE) selon la revendication 1, **caractérisée en ce que** le corps diélectrique est recouvert d'une deuxième couche (S2) de manière que ladite deuxième couche (S2) protège la première couche (S1) d'influences mécaniques extérieures et/ou fixe la première couche (S1).

3. Unité d'émission/de réception radio (SE) selon l'une des revendications précédentes, **caractérisée en ce que**
a) le corps d'antenne (SA) électriquement actif est réalisé sous la forme d'une antenne tige (SA);
b) le corps diélectrique est réalisé sous la forme d'un corps creux (HK);
c) le corps diélectrique entoure l'antenne tige (SA) au moins partiellement le long de l'axe longitudinal de ladite antenne tige (SA).

4. Unité d'émission / de réception radio (SE) selon l'une des revendications 1 à 3, **caractérisée en ce que**
a) le corps d'antenne (SA) électriquement actif est réalisé sous la forme d'une antenne tige (SA);
b) le corps diélectrique est réalisé sous la forme d'une barre (SB);
c) la barre (SB) est placée parallèlement à l'antenne tige (SA) parallèlement à un grand côté de ladite antenne tige (SA).

5. Unité d'émission/de réception radio (SE) selon l'une des revendications précédentes, **caractérisée en ce que** l'unité de réglage (µP) est un processeur équipé d'un logiciel conçu pour générer le signal de commande (U_{ST}) respectivement les signaux de commande (U_{ST}).

6. Unité d'émission / de réception radio (SE) selon l'une des revendications 1 à 5, **caractérisée en ce que** l'unité de réglage (µP) est réalisée sous la forme d'un circuit séquentiel.

7. Unité d'émission/de réception radio (SE) selon l'une des revendications précédentes, **caractérisée en ce que**
a) des moyens de découplage (EN) sont situés entre un raccordement pour le signal de réglage (U_{ST}) et le corps d'antenne (SA) électriquement actif;
b) les moyens de découplage (EN) sont réalisés de manière qu'un signal haute fréquence reçu ou émis par le premier corps d'antenne (SA) électriquement actif est découplé du signal de réglage (U_{ST}).

8. Unité d'émission/de réception radio (SE) selon l'une des revendications précédentes, **caractérisée en ce que** l'unité de réglage (µP) est réalisée de manière qu'une valeur déterminée du coefficient diélectrique du corps diélectrique est toujours réglée comme valeur de sortie en début de réglage.

9. Unité d'émission / de réception radio (SE) selon l'une des revendications précédentes, **caractérisée en ce que** les moyens de saisie (EFM) sont réalisés de manière à saisir une puissance d'émission aller et/ou une puissance d'émission retour d'un signal d'émission.

10. Unité d'émission / de réception radio (SE) selon l'une des revendications précédentes, **caractérisée en ce que**
a) un autre corps d'antenne électriquement actif est situé dans le champ proche du corps d'antenne (SA) électriquement actif;
b) le corps diélectrique est situé dans le champ proche du corps d'antenne (SA) électriquement actif et dans le champ proche de l'autre corps d'antenne électriquement actif;
c) l'unité de réglage (µP), les moyens de saisie (EFM) et les moyens de découplage (EN) sont réalisés de manière que le corps d'antenne électriquement actif, l'autre corps d'antenne électriquement actif et le corps diélectrique réalisent un filtre accordable.
